# DEMANDE DE BREVET EUROPEEN

(11) **EP 4 764 719 A1**
(43) Date de publication de la demande: **24.06.2026**
(21) Numéro de dépôt: 24221247.0
(22) Date de dépôt: 18.12.2024
(51) Int. Cl.: G04B 17/04

(54) **MOUVEMENT D`HORLOGERIE COMPRENANT UNE ANCRE MONTÉE EN PIVOTEMENT DANS LE PONT DE BALANCIER**

(71) Demandeur: ETA SA Manufacture Horlogère Suisse, 2540 Grenchen (CH)
(72) Inventeur: WINKLER, Pascal, 2072 St-Blaise (CH); LECHOT, Dominique, 2722 Les Reussilles (CH); BORN, Jean-Jacques, 1110 Morges (CH); DI DOMENICO, Gianni, 2000 Neuchâtel (CH); KAHROBAIYAN, Mohammad Hussein, 2043 Boudevilliers (CH)
(74) Mandataire: ICB SA

(57) **Abrégé**

L'invention concerne un mouvement d'horlogerie (1), notamment pour une montre, le mouvement d'horlogerie (1) comprenant une platine (2), un balancier (35), un pont de balancier (4), un guidage flexible, le balancier (35) étant suspendu par le guidage flexible de manière à pouvoir osciller autour d'un axe virtuel entre la platine (2) et le pont de balancier (4), le mouvement d'horlogerie (1) comprenant un mécanisme d'échappement comportant une ancre (21) et un mobile d'échappement (30), l'ancre (21) coopérant d'une part avec le balancier (35), et d'autre part avec le mobile d'échappement (30), l'ancre (21) comportant une tige (5) montée en pivotement dans le mouvement d'horlogerie (1), la tige (5) comprenant un premier pivot (8) agencé à une première extrémité de la tige (5), et un deuxième pivot (7) agencé à une deuxième extrémité de la tige (5), le premier pivot (8) étant monté en pivotement dans le pont de balancier (4).

## Description

### Domaine technique de l'invention

La présente invention concerne un mouvement d'horlogerie comprenant une ancre montée en pivotement dans le pont de balancier.

### Arrière-plan technologique

Dans la plupart des montres mécaniques, l'énergie nécessaire à la rotation des aiguilles (par ex. des aiguilles indicatrices des minutes et des heures) est accumulée dans un barillet, puis dispensée par un système balancier-spiral, qui comprend un volant d'inertie appelé balancier, associé à un ressort sous forme d'un ruban enroulé en spirale, appelé spiral.

Par une extrémité interne, le spiral est fixé sur un arbre solidaire en rotation du balancier ; par une extrémité externe, le spiral est fixé sur un piton monté sur un porte-piton lui-même solidaire d'un pont (ou coq) fixe.

La rotation du balancier est entretenue - et ses oscillations comptées - par un mécanisme d'échappement, comprenant une ancre animée d'un mouvement oscillant de faible amplitude, pourvue de deux ou trois palettes, qui attaquent les dents d'un mobile d'échappement. Ainsi attaquée, le mobile d'échappement se voit imposer un mouvement de rotation pas-à-pas dont la fréquence est déterminée par la fréquence d'oscillation de l'ancre, elle-même calée sur la fréquence d'oscillation du balancier-spiral.

Avec un mécanisme d'échappement traditionnel, la fréquence d'oscillation est d'environ 4 Hz, soit environ 28 800 alternances par heure (A/h). Un objectif des bons horlogers est d'assurer l'isochronisme et la régularité des oscillations (ou constance de la marche) du balancier-spiral.

L'ancre du mécanisme d'échappement est agencée pour faire le lien mécanique entre le balancier et le mobile d'échappement. Ainsi, la disposition de l'ancre est importante pour pouvoir bien coopérer avec les deux autres composants.

Généralement, l'ancre est formée d'un corps monobloc comprenant une fourchette coopérant avec une ellipse du balancier et au moins deux bras, souvent munis chacun d'une palette, coopérant avec le mobile d'échappement. Le corps de l'ancre est monté sur une tige comportant un pivot à chaque extrémité. Lors du montage, les pivots sont insérés dans des paliers agencés dans des ponts ou la platine.

Aujourd'hui, on peut remplacer le ressort-spiral par un guidage flexible comme partie ressort pour former un pivot virtuel. Les guidages flexibles à pivot virtuel permettent d'améliorer sensiblement les résonateurs horlogers. Les plus simples sont des pivots à lames croisées, composés de deux dispositifs de guidage à lames droites qui se croisent. Ces deux lames peuvent être, soit tridimensionnelles dans deux plans différents, soit bidimensionnelles dans un même plan et sont alors comme soudées à leur point de croisement. Mais il existe aussi des guidages à lames décroisées de type RCC (pour « Remote Center Compliance » en anglais), qui ont des lames droites ne se croisant pas. Un tel résonateur est décrit dans les documents EP14199039, et EP16155039.

Cependant, avec un tel guidage flexible, le balancier a une amplitude beaucoup plus faible, l'angle de rotation étant d'une vingtaine de degrés, alors qu'avec un ressort-spiral l'angle de rotation est de 330°, et le balancier oscille avec une fréquence bien supérieure à celle d'un balancier monté sur un ressort-spiral.

Ainsi, de nouvelles configurations de mécanismes d'échappement ont été inventées pour pouvoir fonctionner avec un organe réglant à guidage flexible.

Dans la plupart des mouvements mécaniques, la tige de la roue d'échappement, la tige de l'ancre et l'arbre du balancier-spiral sont dans un même plan. Vu de dessus, la position de ces trois axes forme une ligne droite. On parle d'un pointage en ligne. Cependant cette disposition est assez encombrante.

Dans certaines configurations de mouvement d'horlogerie, les positions des trois axes forment un coude. Autrement dit, le mobile d'échappement, l'ancre et le balancier ne sont pas alignés, mais sont agencés de façon triangulaire, chacun au sommet d'un même triangle. Un tel agencement permet de réduire l'encombrement du mouvement d'horlogerie.

Généralement, la fourchette de l'ancre et les palettes de l'ancre se situent au même niveau, dans le mouvement. En outre, comme la fourchette coopère avec l'ellipse du balancier et que les palettes coopèrent avec les dents de la roue d'échappement, la fourchette et les palettes doivent être éloignées les unes des autres pour qu'il n'y ait pas de collision entre l'ellipse et les dents de la roue d'échappement. C'est pourquoi, on utilise généralement un agencement en ligne.

Ainsi, d'une part la position relative, notamment l'entraxe, entre l'ancre et la roue d'échappement doit être bien définie. D'autre part, la position relative, notamment l'entraxe, entre l'ancre et le balancier doit également être bien définie.

En outre, avec un balancier spiral de l'état de l'art, l'ancre est en principe montée entre la platine et un pont d'ancre disposé sous le balancier, car ce dernier doit pouvoir tourner au-dessus de l'ancre, à cause de ses dimensions et de son angle de rotation élevé.

Ainsi, la tige de l'ancre est courte, de sorte qu'il est plus difficile de séparer verticalement la fourchette des bras de palettes, notamment pour éviter le risque de collision entre la fourchette et la roue d'échappement dans un assemblage en coude.

De plus, il est plus difficile d'obtenir une coopération optimale entre l'ancre et l'ellipse de balancier avec un pont d'ancre, car son assemblage ne garantit pas un entraxe précis avec le balancier.

### Résumé de l'invention

Un but de la présente invention est de fournir un mouvement comprenant un mécanisme d'échappement d'un nouveau type, qui évite les défauts précités, en particulier l'impossibilité de gérer simultanément l'entraxe ancre-balancier et l'entraxe ancre-mobile d'échappement, qui impliquerait une mauvaise coopération entre l'ancre et le balancier.

A cette fin, l'invention se rapporte à un mouvement d'horlogerie, notamment pour une montre, le mouvement d'horlogerie comprenant une platine, un balancier, un pont de balancier, un guidage flexible, le balancier étant suspendu par le guidage flexible de manière à pouvoir osciller autour d'un axe virtuel entre la platine et le pont de balancier, le mouvement d'horlogerie comprenant un mécanisme d'échappement comportant une ancre et un mobile d'échappement, l'ancre coopérant d'une part avec le balancier, et d'autre part avec le mobile d'échappement, l'ancre comportant une tige montée en pivotement dans le mouvement d'horlogerie, la tige comprenant un premier pivot agencé à une première extrémité de la tige, et un deuxième pivot agencé à une deuxième extrémité de la tige.

L'invention est remarquable en ce que le premier pivot est monté en pivotement dans le pont de balancier.

Ainsi, la tige s'étend au-dessus du balancier, et peut donc être plus longue, de sorte qu'on peut davantage séparer verticalement la fourchette et les bras des palettes sur deux niveaux différents, en particulier pour éviter le risque de collision entre la fourchette et la roue d'échappement.

En outre, la distance entre le premier pivot de la tige de l'ancre et l'axe de rotation du balancier sont agencés à une distance prédéterminée l'un de l'autre pour favoriser une bonne coopération entre la fourchette et l'ellipse du balancier.

En effet, comme l'angle de rotation du balancier avec un guidage flexible est plus petit, la tige peut s'étendre au-dessus du balancier.

Selon un mode de réalisation particulier de l'invention, le deuxième pivot est monté en pivotement dans la platine.

Selon un mode de réalisation particulier de l'invention, le mouvement d'horlogerie comprend un pont d'échappement, la roue d'échappement étant montée en pivotement dans la platine d'une part, et dans le pont d'échappement d'autre part.

Selon un mode de réalisation particulier de l'invention, l'ancre comprend une fourchette destinée à coopérer avec une ellipse du balancier, un bras d'entrée et un bras de sortie portant chacun une palette destinée à coopérer avec le mobile d'échappement

Selon un mode de réalisation particulier de l'invention, le balancier, le mobile d'échappement et l'ancre sont disposés de sorte que le centre du mobile d'échappement, l'arbre de balancier et la tige de l'ancre forment un coude ayant un angle inférieur à 90°, de préférence inférieur à 80°, voire inférieur à 60°, vus de dessus.

Selon un mode de réalisation particulier de l'invention, le pont de balancier comprend un premier palier pour le balancier et un deuxième palier pour l'ancre, la distance entre le centre du premier palier et le centre du deuxième palier étant prédéterminée pour permettre une coopération optimale entre la fourchette de l'ancre et l'ellipse du balancier.

Selon un mode de réalisation particulier de l'invention, la platine comprend un troisième palier pour le balancier, un quatrième palier pour la tige d'ancre, et un cinquième palier pour le mobile d'échappement, la distance entre le centre du quatrième palier et le centre du cinquième palier étant prédéterminée pour permettre une coopération optimale entre les bras de l'ancre et le mobile d'échappement.

Selon un mode de réalisation particulier de l'invention, le pont d'échappement comprend un sixième palier pour un pivot du mobile d'échappement.

Selon un mode de réalisation particulier de l'invention, l'ancre est agencée sur la tige en deux parties séparées, de sorte que la fourchette soit agencée sur un premier niveau et les bras soient agencés sur un deuxième niveau, les deux niveaux étant séparés le long de l'axe de la tige par une distance non nulle permettant à la fourchette de se déplacer au moins en partie au-dessus de du mobile d'échappement.

Selon un mode de réalisation particulier de l'invention, la distance non nulle est comprise entre un quart et trois quarts de la longueur de la tige.

### Brève description des figures

D'autres caractéristiques et avantages de l'invention apparaîtront plus clairement à la lecture de la description suivante d'un mode de réalisation particulier de l'invention, donné à titre de simple exemple illustratif et non limitatif, et des figures annexées, parmi lesquelles :
- la figure 1 représente schématiquement une vue de dessus d'un module d'horlogerie comportant un organe réglant et un mécanisme d'échappement,
- la figure 2 représente schématiquement une vue de profil du module d'horlogerie de la figure 1, et
- la figure 3 représente schématiquement une vue en coupe d'un mouvement d'horlogerie comportant le module d'horlogerie des figures 1 et 2.

### Description détaillée de l'invention

Sur les figures 1 et 2, le module d'horlogerie 10 comprend un mécanisme d'échappement 50 associé à un organe réglant 60.

L'organe réglant 60 comprend un balancier 35, et des un guidage flexible 32 imprimant un mouvement rotatif au balancier 35, tandis que le mécanisme d'échappement 50 comprend un mobile d'échappement 30, ainsi qu'une ancre 21.

Le balancier 35 a une forme d'os muni d'une portion longitudinale 36 et d'une portion latérale 37 en arc de cercle à chaque extrémité de la portion longitudinale 36. Le balancier 35 comprend en outre des butées concentriques à l'axe de rotation virtuel montées au milieu de la portion longitudinale 36 et des vis de réglage 39 de l'inertie du balancier agencées dans les portions latérales 37.

Le balancier 35 est monté sur le guidage flexible 32 pour lui permettre d'effectuer un mouvement oscillatoire rotatif autour d'un axe de rotation virtuel. Le guidage flexible 32 est relié directement au balancier 35.

Le guidage flexible 32 comporte au moins deux lames flexibles 37, ici deux paires de lames flexibles 37 croisées, agencées en série, et formant un double pivot pour augmenter l'angle de rotation du balancier 35.

L'ancre 21 est munie de deux bras 11, 12, dont les extrémités forment deux palettes coopérant avec les dents 18 du premier mobile d'échappement 30.

Les bras 11, 12 de l'ancre 21 coopèrent avec le mobile d'échappement 30, et interagissent alternativement avec les dents 18 du mobile d'échappement 30 pour réguler la marche.

L'ancre 21 comprend également une partie longitudinale 14 s'étendant latéralement, et est munie d'une fourchette 22 à son extrémité pour coopérer avec une ellipse 23 d'un balancier 35.

L'ancre 21 comprend une tige 5, et est agencée en deux parties. La fourchette 22 est agencée sur un premier niveau de la tige 5, tandis que les bras 11, 12 sont agencés sur un deuxième niveau de la tige 5.

Ainsi, les deux niveaux sont séparés le long de l'axe de la tige 5 par une distance prédéfinie non nulle. De préférence, la distance est comprise entre un quart et trois quarts de la longueur de la tige 5.

Par exemple, le premier niveau est agencé sensiblement à une extrémité inférieure de la tige 5, tandis que le deuxième niveau est agencé sensiblement au milieu de la tige.

Le mécanisme d'échappement 50 comprend en outre un deuxième mobile d'horlogerie, le deuxième mobile d'horlogerie 20 engrenant avec le premier mobile d'échappement 30. Le deuxième mobile d'horlogerie 20 est par exemple un mobile de seconde. Les dents 14 du deuxième mobile d'horlogerie 20 engrènent avec un pignon 3 du premier mobile d'échappement 30.

Le balancier 35 comprend une ellipse 23 s'étendant sous le balancier 35 pour coopérer avec la fourchette 22 de l'ancre 21. L'ellipse 23 est montée solidaire du balancier 35.

Le centre du balancier 35, le mobile d'échappement 30, et l'ancre 21 sont disposés sur une ligne formant un coude. Contrairement aux mécanismes d'échappement classiques, où cette ligne est sensiblement rectiligne, et où l'ancre est agencée sur cette ligne entre le balancier et le mobile d'échappement.

Ainsi, le balancier 35, le mobile d'échappement 30, et l'ancre 21 sont, chacun, agencés au sommet d'un triangle.

Le coude a un angle inférieur à 90 °, de préférence inférieur à 80°, voire inférieur à 60°. Ainsi, le balancier 35, le mobile d'échappement 30 et l'ancre 21 sont agencés de manière compacte.

Sur la figure 3, le module d'horlogerie des figures 1 et 2 est agencé dans un mouvement d'horlogerie 1, notamment pour une montre.

En plus du module d'horlogerie 10, le mouvement d'horlogerie 1 comprend une platine 2 et des ponts pour supporter les composants du module d'horlogerie 10.

En particulier, le mouvement d'horlogerie 1 comprend un pont de balancier 4 agencé au-dessus du balancier 4. Ainsi, le balancier 4 oscille entre la platine 2 et le pont de balancier 4. Le pont de balancier 4 comprend par exemple une butée supérieure pour retenir le balancier 35 verticalement.

Le mouvement d'horlogerie 1 comprend aussi un pont d'échappement 6 pour maintenir en pivotement l'axe du mobile d'échappement 30.

Le mobile d'échappement 30 est monté en pivotement entre la platine 2 et le pont d'échappement 6.

La tige 5 comprend un premier pivot 8 agencé à une première extrémité de la tige 5, et un deuxième pivot 7 agencé à une deuxième extrémité de la tige 5.

Selon l'invention, le premier pivot 8 est monté dans le pont de balancier 4, et de préférence, le deuxième pivot 7 est monté dans la platine 2. Ainsi, l'ancre 21 est montée en pivotement entre le pont de balancier 4 et la platine 2. Et la tige 5 s'étend au-delà du balancier 35.

A cette fin, le pont de balancier 6 comprend un premier palier 13 pour le balancier 37, qui joue le rôle de butée en cas de choc, et est concentrique à l'axe de rotation virtuel défini par le guidage flexible 32, et un deuxième palier 15 pour l'ancre 21. La distance D1 entre le centre du premier palier 13 et le centre du deuxième palier 15 est prédéterminée pour permettre une coopération optimale entre la fourchette 22 de l'ancre 21 et l'ellipse 23 du balancier 6.

La platine 2 comprend un troisième palier 16 pour le balancier, un quatrième palier 17 pour la tige 5 d'ancre 21, et un cinquième palier 9 pour le mobile d'échappement 30. La distance D2 entre le centre du quatrième palier 17 et le centre du cinquième palier 19 est prédéterminée pour permettre une coopération optimale entre les bras 11, 12 de l'ancre 21 et le mobile d'échappement 30.

Le pont d'échappement 6 comprend un sixième palier 24 pour un pivot du mobile d'échappement 30.

Grâce à cette disposition de l'ancre 21, la coopération entre les bras 11, 12 de l'ancre 21 et le mobile d'échappement 30 d'une part, et la coopération entre la fourchette 22 et l'ellipse 23 d'autre part, est mieux assurée. En effet, la tige 5 ne risque pas d'être trop inclinée par rapport à la platine 2.

En effet, comme l'ancre 21 et le balancier 35 sont disposés entre la platine 2 et le pont de balancier 4, la distance D1 de l'entraxe défini entre le premier pivot 8 du balancier 35 et celui de l'ancre 21 sur le pont de balancier 4 est constante, et ne risque pas de varier lors de l'assemblage.

De manière analogue, la distance D2 de l'entraxe défini entre le premier pivot 8 de l'ancre et le pivot du mobile d'échappement 30 sur la platine 2 est constante, et ne varie pas lors de l'assemblage.

Naturellement, l'invention n'est pas limitée aux modes de réalisation décrits en référence aux figures, et des variantes pourraient être envisagées sans sortir du cadre de l'invention.

## Revendications

1. Mouvement d'horlogerie (1), notamment pour une montre, le mouvement d'horlogerie (1) comprenant une platine (2), un balancier (35), un pont de balancier (4), un guidage flexible, le balancier (35) étant suspendu par le guidage flexible de manière à pouvoir osciller autour d'un axe virtuel entre la platine (2) et le pont de balancier (4), le mouvement d'horlogerie (1) comprenant un mécanisme d'échappement comportant une ancre (21) et un mobile d'échappement (30), l'ancre (21) coopérant d'une part avec le balancier (35), et d'autre part avec le mobile d'échappement (30), l'ancre (21) comportant une tige (5) montée en pivotement dans le mouvement d'horlogerie (1), la tige (5) comprenant un premier pivot (8) agencé à une première extrémité de la tige (5), et un deuxième pivot (7) agencé à une deuxième extrémité de la tige (5), **caractérisée en ce que** le premier pivot (8) est monté en pivotement dans le pont de balancier (4).

2. Mouvement d'horlogerie selon la revendication 1, **caractérisé en ce que** le deuxième pivot (7) de la tige (5) est monté en pivotement dans la platine (2).

3. Mouvement d'horlogerie selon la revendication 1 ou 2, **caractérisé en ce qu'**il comprend un pont d'échappement (6), la roue d'échappement (30) étant montée en pivotement dans la platine (2) d'une part, et dans le pont d'échappement (6) d'autre part.

4. Mouvement d'horlogerie selon l'une, quelconque, des revendications précédentes, **caractérisé en ce que** l'ancre (21) comprend une fourchette (22) destinée à coopérer avec une ellipse (23) du balancier (35), un bras d'entrée (11) et un bras de sortie (12) portant chacun une palette destinée à coopérer avec le mobile d'échappement (30).

5. Mouvement d'horlogerie selon l'une, quelconque, des revendications précédentes, **caractérisé en ce que** le balancier (4), le mobile d'échappement (35) et l'ancre (21) sont disposés de sorte que le centre du mobile d'échappement (35), le centre du balancier (35) et la tige (5) de l'ancre (21) forment un coude ayant un angle inférieur à 90°, de préférence inférieur à 80°, voire inférieur à 60°, vus de dessus.

6. Mouvement d'horlogerie selon l'une, quelconque, des revendications précédentes, **caractérisé en ce que** le pont de balancier (6) comprend un premier palier (13), sensiblement concentrique à l'axe virtuel, pour le balancier (38), et un deuxième palier (15) pour l'ancre (21), la distance (D1) entre le centre du premier palier (13) et le centre du deuxième palier (15) étant prédéterminée pour permettre une coopération optimale entre la fourchette (22) de l'ancre (21) et l'ellipse (23) du balancier (6).

7. Mouvement d'horlogerie selon l'une, quelconque, des revendications précédentes, **caractérisé en ce que** la platine (2) comprend un troisième palier (16) pour le balancier, un quatrième palier (18) pour la tige (5) d'ancre (21), et un cinquième palier (19) pour le mobile d'échappement (30), la distance (D2) entre le centre du quatrième palier (18) et le centre du cinquième palier (19) étant prédéterminée pour permettre une coopération optimale entre les bras (11, 12) de l'ancre (21) et le mobile d'échappement (30).

8. Mouvement d'horlogerie selon l'une, quelconque, des revendications précédentes, **caractérisé en ce que** le pont d'échappement (6) comprend un sixième palier (24) pour un pivot du mobile d'échappement (30).

9. Mouvement d'horlogerie selon l'une, quelconque, des revendications précédentes, **caractérisé en ce que** l'ancre (21) est agencée sur la tige (5) en deux parties séparées, de sorte que la fourchette (22) soit agencée sur un premier niveau et les bras (11, 12) soient agencés sur un deuxième niveau, les deux niveaux étant séparés le long de l'axe de la tige (5) par une distance non nulle permettant à la fourchette (22) de se déplacer au moins en partie au-dessus de du mobile d'échappement (30).

10. Mouvement d'horlogerie selon la revendication 9, **caractérisé en ce que** la distance non nulle est comprise entre un quart et trois quarts de la longueur de la tige (5).
